# EUROPÄISCHE PATENTSCHRIFT

(11) **EP 2 119 568 B1**
(45) Veröffentlichungstag und Bekanntmachung des Hinweises auf die Patenterteilung: **18.02.2015**
(21) Anmeldenummer: 09160094.0
(22) Anmeldetag: 13.05.2009
(51) Int. Cl.: B42B 4/00, B42C 1/12

(54) **Sammelhefter**
Wire stitcher
Assembleuse

(30) Priorität: 16.05.2008 DE 102008023864
(43) Veröffentlichungstag der Anmeldung: 18.11.2009
(73) Patentinhaber: Müller Martini Holding AG, 6052 Hergiswil (CH)
(72) Erfinder: Brünner, Torsten, 04451 Borsdorf (DE); Tischer, Siegmar, 04451 Borsdorf (DE)

(56) Entgegenhaltungen:
- EP-A1- 0 917 965
- EP-A1- 0 958 942
- EP-A1- 1 629 992
- EP-A2- 1 939 008
- DE-A1- 10 058 796
- DE-A1-102007 053 490

## Beschreibung

Die Erfindung betrifft einen Sammelhefter nach dem Oberbegriff des Anspruchs 1.

Ein derartiger Sammelhefter ist aus dem Dokument DE 10058796 A1 bekannt.

Gattungsgemäße Sammelhefter sind bekannt. Von Falzbogenanlegern werden einzelne Falzbogen aus einem Stapel vereinzelt, geöffnet und auf die Sammelkette abgelegt. Die Sammelkette besitzt eine Führungseinrichtung, deren oberer Abschnitt schneidenförmig ausgebildet ist und deren Gratlinie die Transport- und Heftlinie festlegt, und eine im Wesentlichen dachförmige Auflage, auf der die Falzbogen rittlings transportiert werden. Um die auf die Sammelketten abgelegten Falzbogen auch bei hoher Verarbeitungsgeschwindigkeit sicher zu erfassen und eine sichere Mitnahme zu erreichen und gleichmäßig zu transportieren, besitzt die Sammelkette Mitnehmerelemente, welche die abgelegten Falzbogen in horizontaler Richtung fördern. Die von Sammelkette und den Mitnehmern geförderten Falzbogen werden durch die Sammelkette bis zu einer Heftstation transportiert, in der aufeinander liegende Falzbogen im Falz mit Hilfe von Drahtklammern geheftet werden. Hierzu dienen oberhalb der Sammelkette angeordnete Heftköpfe sowie unterhalb der Sammelkette angeordnete Klinscherkästen, die die freien Enden der von den Heftköpfen durch die Falzbogen gestochenen Drahtklammern umbiegen. Danach werden die gehefteten Falzbogen im Auslegerbereich von der Sammelkette zur Weiterverarbeitung weiter befördert. Es folgen beispielsweise Randbeschnitt und Auslage.

Die Produktivität eines Sammelhefters ist nicht allein von der Betriebsgeschwindigkeit abhängig, sondern vielmehr auch davon, wie viele Produkte man mit der Maschine in einer bestimmten Zeit bearbeiten kann. Um die Anzahl der Produkte pro Zeiteinheit und damit die Produktivität des Sammelhefters zu erhöhen, ohne die Geschwindigkeit der Sammelkette zu steigern, wird die Kettenteilung an das Produktformat angepasst, d.h., der Abstand zwischen den Mitnehmern auf der Sammelkette wird verändert. Da bei kleineren Produkten ein geringerer Abstand zwischen den Mitnehmern auf der Sammelkette ausreicht, können durch eine entsprechende Verkleinerung dieses Abstandes mehr Produkte auf der Sammelkette pro Zeiteinheit abgelegt werden, wodurch die Produktivität steigt.

Aus dem Stand der Technik sind verschiedene Lösungsansätze zum Ändern der Kettenteilung bekannt. So können Mitnehmerelemente z.B. mittels Verschraubung an Außenlaschen von Rollenketten angebracht und einfach wieder entfernt werden. Oder Mitnehmerelemente können werkzeuglos mittels Klemmverbindungen auf Außenlaschen der Rollenkette angebracht werden.
In einer weiteren Variante können die Mitnehmerelemente als Kunststoffstifte gestaltet sein, welche in mit Aufnehmerlöchern versehene Sattelsegmente der Sammelkette gesteckt werden.
Problematisch an diesen Lösungsansätzen ist, dass die manuelle Veränderung der Kettenteilung aufwändig und zeitintensiv ist. Die notwendigen Standzeiten zur Anpassung der Maschine an das Produktformat bedingt wiederum eine geringere Produktivität.

Die nachveröffentlichte EP 1939008 A2 entspricht der DE 10 2007 053 490 A1 und zeigt einen Sammelhefter mit einer endlosen Sammelkette zum rittlingsweisen Sammeln und Transport von gefalzten Bogen, wobei die Sammelkette Kettendachsegmente und Mitnehmerelemente besitzt und das Mitnehmerelement in seiner Lage verstellbar ist. Das klappbare Mitnehmerelement bildet in einer inaktiven Lage einen Teil des Dachs der Sammelkette und steht in einer anderen, aktiven Lage quer zur Förderrichtung aus dem Dach der Sammelkette hervor. Mittels einer Steuervorrichtung kann das Mitnehmerelement angesteuert werden. Durch das Aus- bzw. Einklappen der Mitnehmerelemente lässt sich die Kettenteilung der Sammelkette an verschiedene zu bearbeitende Produktformate schnell und einfach anpassen.

Bei einem derartigen Sammelhefter muss das Geschwindigkeitsprofil der Hefteinrichtung an die Sammelkettenteilung angepasst werden. Der damit verbunden Umbauaufwand ist zeitintensiv und damit nachteilig.

Die Schließbewegung des Umbiegers wird üblicherweise von gestellfest angeordneten Kurven über einen am Heftschlitten angeordneten Hebel eingeleitet. Damit ist auch eine Anpassung des Antriebs des Umbiegers an die entsprechende Sammelkettenteilung notwendig. Dies kann beispielsweise durch einen aufwändigen Austausch der gestellfesten Führungskurven geschehen.

Aufgabe der vorliegenden Erfindung ist es deshalb, einen Sammelhefter zu schaffen, welcher die Nachteile des Standes der Technik behebt und bei dem sich die Anpassung des Antriebs des Umbiegers an die Sammelkettenteilung erübrigt.

Gelöst wird diese Aufgabe durch einen Sammelhefter mit dem kennzeichnenden Merkmal von Anspruch 1. Bei dem erfindungsgemäßen Sammelhefter ist in vorteilhafter Weise gewährleistet, dass der Antrieb des Umbiegers nicht an die Sammelkettenteilung angepasst werden muss und von der Position des Heftschlittens unabhängig ist. Der Antrieb ist damit insbesondere auch unabhängig von gestellfesten Steuerkurven.

Der erfindungsgemäße Sammelhefter zum Zusammentragen von Signaturen aus Papier oder Pappe, zum Drahtklammerheften der zusammengetragenen Signaturen und zum Auslegen der gehefteten Signaturen umfasst eine Sammelstrecke mit einem durch einen ersten Antrieb angetriebenen Fördermittel, eine Heftstation und eine Auslegestation. Bei dem Fördermittel der Sammelstrecke kann es sich insbesondere um eine Sammelkette handeln, welche durch einen steuerbaren Elektromotor angetrieben wird. Die Heftstation besitzt einen Heftschlitten mit mindestens einem Heftkopf, wobei der Heftschlitten während des Heftvorgangs in etwa mit der Geschwindigkeit der zusammengetragenen Signaturen, d. h. der Geschwindigkeit des Fördermittels, von einem zweiten Antrieb bewegt wird. Bei diesem zweiten Antrieb kann es sich insbesondere um einen steuerbaren Elektromotor handeln. Der Heftschlitten umfasst mindestens einen Umbieger, welcher dem mindestens einen Heftkopf zugeordnet ist, so dass jedem Heftkopf ein Umbieger zugeordnet ist. Der Umbieger, auch als Klinscher bezeichnet, wird von einem dritten Antrieb angetrieben. Damit ist es in vorteilhafter Weise möglich, den Klinschzeitpunkt des Klammerschließprozesses zu optimieren. Dieser kann variabel und unabhängig von der Maschinengeschwindigkeit geregelt und an die Heftgeschwindigkeit angepasst werden.

In einer ersten vorteilhaften Weiterbildung des erfindungsgemäßen Sammelhefters werden sowohl der Heftkopf als auch der Umbieger von dem dritten Antrieb angetrieben. Heftkopf und Umbieger sind jeweils über ein Getriebe mit dem dritten Antrieb verbunden, wobei das Getriebe des Umbiegers über ein Kurvengetriebe, ein Koppelgetriebe, eine Nutwelle, eine Nutwellenmutter und einen Klinscherstößel verfügt. Das Kurvengetriebe ist mittels Riemen mit dem dritten Antrieb verbunden, die Nutwelle ist mittels des Koppelgetriebes mit dem Kurvengetriebe verbunden und der Klinscherstößel ist mittels der Nutwellenmutter mit der Nutwelle verbunden. Der Klinscherstößel ist zusammen mit der Nutwellenmutter auf der Nutwelle verschieblich. Da die Nutwellenmutter mit dem Heftschlitten verbunden ist, werden beide gemeinsam von dem Heftschlittenantrieb, dem zweiten Antrieb, bewegt.

In einer zweiten vorteilhaften Weiterbildung des erfindungsgemäßen Sammelhefters wird der Umbieger von dem dritten Antrieb und der Heftkopf von einem vierten Antrieb angetrieben. Der dritte Antrieb verfügt vorteilhafterweise über einen steuerbaren Elektromotor, insbesondere einen Servomotor. Alternativ kann der dritte Antrieb einen Pneumantikzylinder besitzen.

Hinsichtlich weiterer Vorteile und vorteilhafter Ausgestaltungen der Erfindung wird auf die Unteransprüche sowie die Beschreibung eines Ausführungsbeispiels unter Bezugnahme auf die beiliegenden Zeichnungen verwiesen.

### Ausführungsbeispiel

Die Erfindung soll an Hand eines Ausführungsbeispiels noch näher erläutert werden. Es zeigen in schematischer Darstellung
- Fig. 1: einen Sammelhefter für Broschuren in vereinfachter Darstellung mit Anlegern, einer Heftstation und einer darauf folgenden Auslegestation sowie mit hier nicht im Detail dargestellten Transportmitteln, welche von den Anlegern abgegebene Signaturen zur Heftstation und anschließend zur Ausgabestation befördern,
- Fig. 2a: eine Prinzipdarstellung der Schaltungseinheit in einer ersten Position
- Fig. 2b: eine Prinzipdarstellung der Schaltungseinheit in einer zweiten Position
- Fig. 3a: einen Schnitt durch den Sammelhefter quer zur Transportrichtung und den Antrieb von Heftkopf und Umbieger in einer Prinzipdarstellung
- Fig. 3b: verschiedene Ausführungsbeispiele für den Antrieb des Umbiegers

Die Maschinenkomponenten des Sammelhefters gemäß Fig. 1 umfassen im vorliegenden Ausführungsbeispiel drei Anleger 10, 12, 14, die jeweils eine Signatur 16, 18, 20 an einen hier nicht im Detail dargestellten Stetigförderer 34 übergeben. Die auf diese Weise ab- und übereinander gelegten Signaturen 16, 18, 20 bilden gemeinsam zusammengetragenen Signaturen 30, welche wie zuvor die sich bildende Broschur, in einer Transportrichtung gemäß dem Pfeil P entlang einer Transport- und Heftlinie 22 transportiert wird, die sich entlang der Anleger 10, 12, 14 und über eine Heftstation 24 hinaus bis zu einer Auslegestation 29 erstreckt. Die Heftstation 24 umfasst beim vorliegenden Ausführungsbeispiel zwei Heftköpfe 26 und einem jeweiligen derselben zugeordnete, in Fig. 1 nicht erkennbare Umbieger, welche mittels der Heftköpfe 26 in die zu heftenden Broschuren 30 eingestochen Drahtklammern 27 umbiegen und zwar die Schenkel der Drahtklammern 27, welche die zusammengetragenen Signaturen 30 durchdrungen haben.

Die Umbieger bilden gemeinsam mit den Heftköpfen 26 und nicht dargestellten Vorrichtungen zur Herstellung der Drahtklammern 27 eine Maschinenkomponente in Form einer Heftmaschine.

Die Auslegestation 29 umfasst beim vorliegenden Ausführungsbeispiel eine Maschinenkomponente in Form eines nicht näher dargestellten Auswerfers. Der Auswerfer greift in den jeweiligen Falzbruch der gehefteten Broschur 32 ein und hebt diese aus der Transport- und Heftlinie 22 aus damit diese in Richtung des Pfeils T weiter transportiert werden kann, und zwar bevorzugt in Richtung auf eine Beschnittvorrichtung.

Von der Heftstation 24 aus stromaufwärts bezüglich der Transportrichtung gemäß Pfeil P ist eine Messstation 33 vorgesehen, in welcher die Dicke der zu heftenden zusammengetragenen Signaturen 30 ermittelt wird.

Der Stetigförderer 34 ist in vorliegendem Ausführungsbeispiel als endlose betriebsmäßig umlaufende Sammelkette ausgebildet, an welcher Mitnehmer 35 angeordnet sind, welche die hierbei rittlings an die Sammelkette übergebenen Signaturen 16, 18, 20 und schließlich die zu heftenden zusammengetragenen Signaturen 30 vor sich herschieben.

Die Figuren 2a und 2b zeigen den Antrieb des Auswerferschlittens 108 und des Heftschlittens 107 für großes oder alternativ für kleines Produktformat. Dargestellt ist der Antrieb jeweils für zusammengetragene Signaturen von großem Produktformat 30G, welche strichpunktiert dargestellt sind, und von kleinem Produktformat 30K, welche mit einer durchgezogenen Linie dargestellt sind. Die Signaturen 30 werden dabei von einem Stetigförderer 34, z. B. einer Sammelkette, in Transportrichtung P durch die Heftstation 24 zur Auslegestation 29 transportiert.

Bei den großformatigen Produkten kann es sich beispielsweise um Produkte im Format A3, bei den kleinformatigen Produkten beispielsweise um Produkte im Format A4 handeln.

In Fig. 2a ist die Situation bei der Übernahme der zu heftenden Signaturen 30 und dem nachfolgenden Heften in der Heftstation 24 dargestellt. Es ist eine zusammengetragene Signatur von großem Produktformat 30G gezeigt, welche durch den Mitnehmer 35G geführt wird und durch den Heftkopf (nicht dargestellt) des Heftschlittens 107G bearbeitet wird. Es ist ebenfalls eine zusammengetragene Signatur von kleinem Produktformat 30K dargestellt, welche durch einen Mitnehmer 35K geführt wird und durch den Heftkopf (nicht dargestellt) des Heftschlittens 107K bearbeitet wird. Der Heftschlitten 107 wird während des Heftvorgangs in etwa mit der Geschwindigkeit der zu heftenden Signaturen 30 vertikal bewegt.

In Fig. 2b ist die Situation beim Auslegen der gehefteten Broschur in der Auslegestation 29 dargestellt. Fig. 2b zeigt eine geheftete Broschur von großem Produktformat 32G, welche an einem Mitnehmer 35G anliegt, als auch eine geheftete Broschur von kleinem Produktformat 32K, welche an einem Mitnehmer 35K anliegt. Die gehefteten Broschuren 32G bzw. 32K werden durch einen am Auswerferschlitten 108 angebrachten Auswerfer (nicht dargestellt) ausgelegt. Die Mitte des Auswerferschlittens nimmt dabei die Position der Mitte der Auslegestation 170 ein, welche mit der Mitte der gehefteten Broschuren 32, unabhängig davon, ob es sich um großes Produktformat 32G oder kleines Produktformat 32K handelt, übereinstimmt.

Der Heftschlitten 107 ist durch eine Linearführung 109 geführt und wird während des Heftvorgangs in einer horizontalen Ebene in etwa mit der Geschwindigkeit der Signatur 30 bewegt. Angetrieben wird der Heftschlitten 107 dabei von einem Heftschlittenantrieb 140. Auch der Auswerferschlitten 108 wird durch eine Linearführung 109 geführt und während des Auswerfvorgangs in etwa mit der Geschwindigkeit der gehefteten Broschuren 32 bewegt. Angetrieben wird der Auswerferschlitten 108 dabei von einem Auswerferschlittenantrieb 150.

Der Heftschlittenantrieb 140 und der Auswerferschlittenantrieb 150 sind mechanisch miteinander gekoppelt. In einer alternativen, nicht dargestellten Ausführungsform könnten die beiden Antriebe 150, 140 auch durch eine elektronische Welle miteinander gekoppelt sein.

Die Sammelkette 34 besitzt Mitnehmer 35, welche dem Transport der zusammengetragenen Signaturen 30 dienen. Zur Anpassung an das Produktformat der zu verarbeitenden Signaturen 30 kann die Position der Mitnehmer 35 auf der Sammelkette 34 angepasst werden. Für zusammengetragene Signaturen von großem Produktformat 30G befinden sich die Mitnehmer 35G an einer anderen Position als die Mitnehmer 35K für Signaturen von kleinem Produktformat 30K. Damit lässt sich die Sammelkette 34 auf eine große Kettenteilung G für großes Produktformat und eine kleine Kettenteilung K für kleines Produktformat einstellen.

Um eine mittige Heftung in der Heftstation 24 und ein mittiges Auslegen in der Auslegestation 29 zu garantieren, muss zum einen die Länge der horizontalen Hubbewegung des Heftschlittens 107 als auch der horizontale Abstand von Heftschlitten 107 zu Mitte der Auslegestation 29 angepasst werden. Dies geschieht durch die Schaltungseinheit 160:
Der Heftschlittenantrieb 140 umfasst eine Kurbel 101, an welcher drehbeweglich eine Antriebskoppel 102 befestigt ist. An ihrem zweiten Ende ist die Antriebskoppel 102 mit einer Schwinge 104 verbunden. Die Schwinge 104 umfasst eine Führung 106, in welcher ein Koppelelement zum Ankoppeln der Antriebskoppel 103 verschiebbar ist. Die Antriebskoppel 103 ist an ihrem zweiten Ende mit dem Heftschlitten 107 verbunden und bewirkt dessen horizontale Hubbewegung. Zur Anpassung der Schaltungseinheit 160 für große Produktformate wird der Koppelpunkt 135G durch den Aktuator 105 ans obere Ende der Führung 106 bewegt. Zur Anpassung der Schaltungseinheit 160 an ein kleines Produktformat wird der Koppelpunkt 135K durch den Aktuator 105 bis ans untere Ende der Führung 106 bewegt. Durch diese Anpassung wird zum einen die Größe der vertikalen Hubbewegung des Heftschlittens 107 als auch die Position der Heftschlittenmitte 180 an die Kettenteilung angepasst. Für die große Kettenteilung für großes Produktformat G befindet sich die Heftschlittenmitte an der Position 180G, für die Kettenteilung für kleines Produktformat befindet sich die Heftschlittenmitte an der Position 180K. Durch diese Einstellung wird der horizontale Abstand zwischen Heftschlittenmitte 180 und Mitte der Auslegestation 29 angepasst. Zusätzliche mechanische Einrichtvorgänge, wie z. B. ein Umstellen des Kurbelradius und ein Positionieren der Heftköpfe entfällt damit.

In Fig. 3a ist der Antrieb des Umbiegers 290 und des Heftkopf 26 dargestellt. Der Antrieb des Heftkopfs 26 bewirkt ein Eintreiben einer Klammer in die zusammengetragene Signatur 30, der Antrieb des Umbiegers 290 bewirkt ein Umbiegen der in das Produkt eingetriebenen Klammer. Sowohl der Heftkopf 26 als auch der Umbieger 290 sind an dem Heftschlitten 107 befestigt. Der Heftschlitten 107 ist durch Linearführungen 109 geführt und damit am Maschinengestell 201 abgestützt. Der Heftkopfantrieb 275 ist am Maschinengestell 201 gelagert und umfasst eine Zahnriemenscheibe 204 zum Antrieb eines Zahnriemens 281, welcher um diese erste, dem Heftkopfantrieb 275 zugeordnete Zahnriemenscheibe 204 und eine zweite, einem Kurvengetriebe 205 zugeordnete Zahnriemenscheibe 204 umläuft. Wenn die Zahnriemen 281 und 282 identisch sind wird die Drehbewegung der Nutkurvenscheibe des Heftkopfantriebs 275 über den Zahnriemen 282 auf das Kurvengetriebe 205 übertragen. Über das Koppelgetriebe 209 und die Schwenkbewegung der Nutwelle 203 wird eine Hubbewegung 208 des Klinscherstößels bewirkt, welcher dann den Umbieger 290 betätigt.
Sind die Zahnriemen 281 und 282 nicht identisch, so kann über den Zahnriemen 281 eine Antriebsbewegung zum Betreiben des Heftkopfs 26 von einem ersten nicht dargestellten Antrieb übertragen werden. Von dem Zahnriemen 282 kann von einem zweiten nicht dargestellten Antrieb eine Antriebsbewegung über das Kurvengetriebe 205 auf den Umbieger 290 übertragen werden.

Die Ansteuerung des Klinscherstößels 208 ergibt sich auch aus Fig. 3b. Die Drehbewegung der Zahnriemenscheibe 204 wird über das Kurvengetriebe 205 auf ein Koppelgetriebe 209 übertragen, welches eine Schwenkbewegung einer ortsfest gelagerten Nutwelle 203 bewirkt. Auf der Nutwelle 203 ist eine kugelgeführte Nutwellenmutter 202 horizontal verschieblich gelagert. Mit der Nutwellenmutter 202 ist der Klinscherstößel 208 mittelbar verbunden, welcher durch seine Hubbewegung den Umbieger 290 betätigt. Direkt oberhalb des Umbiegers 290 befindet sich eine zusammengetragene Signatur (nicht dargestellt) und darüber ein Heftkopf 26 (nicht dargestellt).

In Fig. 3b sind drei alternative Möglichkeiten zum Antrieb des Umbiegers 290 angedeutet. In einer ersten Alternative wird das Kurvengetriebe nicht wie in Fig. 3a von einem Zahnriemen 282 sondern direkt von einem Elektromotor 210 angetrieben. In einer zweiten Alternative könnte die Nutwelle 203 direkt über einen Servomotor 206 angetrieben werden. Koppelgetriebe 209, Kurvengetriebe 205 und Zahnriemenscheiben 204 wären dann nicht notwendig. In einer dritten Alternative könnte ein Servomotor 207, direkt auf dem Heftschlitten 107 angeordnet werden und die Drehbewegung des Servormotors 207 über ein Kurbelgetriebe oder ein Kurvengetriebe die Hubbewegung des Klinscherstößels 208 bewirken. Auch könnte ein Linearantrieb oder ein Hydraulik- bzw. Pneumatikzylinder den Hub direkt bewirken. Koppelgetriebe 209, Kurvengetriebe 205 und Zahnriemenscheiben 204 wären dann nicht notwendig.

### Bezugszeichenliste

- 1: Sammelhefter
- 10: Anleger
- 12: Anleger
- 14: Anleger
- 16: Signatur
- 18: Signatur
- 20: Signatur
- 22: Transport- und Heftlinie
- 24: Heftstation
- 26: Heftkopf
- 27: Drahtklammer
- 29: Auslegestation
- 29.1: Auswerfer
- 30: zusammengetragene Signaturen
- 30G: zusammengetragene Signaturen großes Produktformat
- 30K: zusammengetragene Signaturen kleines Produktformat
- 32: geheftete Broschur
- 32G: geheftete Broschur großes Produktformat
- 32 K: geheftete Broschur kleines Produktformat
- 33: Messstation
- 34: Stetigförderer / Sammelkette
- 35: Mitnehmer
- 35G: Position Mitnehmer für großes Produktformat
- 35K: Position Mitnehmer für kleines Produktformat
- 40: Antrieb Sammelkette
- 101: Kurbel
- 102: Antriebskoppel
- 103: Antriebskoppel
- 103G: Position Antriebskoppel für großes Produktformat
- 103K: Position Antriebskoppel für kleines Produktformat
- 104: Schwinge
- 105: Aktuator
- 106: Führung
- 107: Heftschlitten
- 107G: Position Heftschlitten für großes Produktformat
- 107K: Position Heftschlitten für kleines Produktformat
- 108: Auswerferschlitten
- 109: Linearführung
- 110: Getriebe
- 111: Kurbel
- 112: Koppel
- 124: Koppelpunkt Antriebskoppel - Schwinge
- 135: Koppelpunkt Abtriebskoppel - Schwinge
- 135G: Position Koppelpunkt Abtriebskoppel - Schwinge für großes Produktformat
- 135K: Position Koppelpunkt Abtriebskoppel - Schwinge für kleines Produktformat
- 140: Heftschlittenantrieb
- 150: Auswerferschlittenantrieb
- 160: Schaltungseinheit
- 170: Position Mitte Auslegestation
- 180: Position Mitte Heftschlitten
- 180G: Position Heftschlittenmitte für großes Produktformat
- 180K: Position Heftschlittenmittel für kleines Produktformat
- 201: Maschinengestell
- 202: Nutwellenmutter
- 203: Nutwelle
- 204: Zahnriemenscheibe
- 205: Kurvengetriebe
- 206: Servomotor
- 207: Servomotor
- 208: Hubbewegter Klinscherstößel
- 209: Koppelgetriebe
- 210: Elektromotor
- 275: Heftkopfantrieb
- 281: Zahnriemen
- 282: Zahnriemen
- 290: Klinscher / Umbieger
- G: große Kettenteilung für großes Produktformat
- K: kleine Kettenteilung für kleines Produktformat
- P: Transportrichtung der Signaturen
- T: Auslegerichtung der Signaturen

## Patentansprüche

1. Sammelhefter (1) zum Zusammentragen von Signaturen (14, 16, 18; 20), zum Drahtklammerheften der zusammengetragenen Signaturen (30) und zum Auslegen der gehefteten Signaturen (32), umfassend eine Sammelstrecke (34) mit einem durch einen ersten Antrieb (40) insbesondere umfassend einen steuerbaren Elektromotor angetriebenen Fördermittel (34), eine Heftstation (24) und eine Auslegestation (29), wobei die Heftstation (24) einen Heftschlitten (107) mit mindestens einem Heftkopf (26) aufweist und der Heftschlitten (107) während des Heftvorgangs mit der Geschwindigkeit der zusammengetragenen Signaturen (30) von einem zweiten Antrieb (140) insbesondere umfassend einen steuerbaren Elektromotor bewegt wird, wobei der Heftschlitten (107) mindestens einen Umbieger (290) umfasst, welcher dem
mindestens einen Heftkopf (26) zugeordnet ist, **dadurch gekennzeichnet, dass** der Umbieger (290) von einem dritten Antrieb (275, 206, 207, 210) angetrieben wird, zum Ausführen einer Schließbewegung des Umbiegers (290).

2. Sammelhefter nach Anspruch 1,
**dadurch gekennzeichnet,**
**dass** Heftkopf (26) und Umbieger (290) von dem dritten Antrieb (275) angetrieben werden.

3. Sammelhefter nach Anspruch 2,
**dadurch gekennzeichnet,**
**dass** Heftkopf (26) und Umbieger (290) jeweils über ein Getriebe mit dem dritten Antrieb (275) verbunden sind wobei das Getriebe des Umbiegers (290) über ein Kurvengetriebe (205), ein Koppelgetriebe (209), eine Nutwelle (203), eine Nutwellenmutter (202) und einen Klinscherstößel (208) verfügt, wobei das Kurvengetriebe (205) mittels mindestens einem Riemen (281, 282) mit dem dritten Antrieb (275) verbunden ist, wobei die Nutwelle (203) mittels des Koppelgetriebes (209) mit dem Kurvengetriebe (205) verbunden ist, und wobei der Klinscherstößel (208) mittels der Nutwellenmutter (202) mit der Nutwelle (203) verbunden und auf dieser zusammen mit der Nutwellenmutter (202) und mit dem Heftschlitten (107) verschieblich ist.

4. Sammelhefter nach Anspruch 1,
**dadurch gekennzeichnet,**
**dass** der Umbieger (290) von dem dritten Antrieb (206, 207, 210) und der Heftkopf von einem vierten Antrieb (275) angetrieben wird.

5. Sammelhefter nach Anspruch 4,
**dadurch gekennzeichnet,**
**dass** der dritte Antrieb (206, 207, 210) über einen steuerbaren Elektromotor verfügt.

6. Sammelhefter nach Anspruch 5,
**dadurch gekennzeichnet,**
**dass** der dritte Antrieb (206, 207, 210) über einen Servomotor verfügt.

7. Sammelhefter nach Anspruch 4,
**dadurch gekennzeichnet,**
**dass** der dritte Antrieb (206, 207, 210) über einen Pneumatikzylinder verfügt.

## Claims

1. Wire stitcher (1) for assembling signatures (14, 16, 18; 20) for wire staple binding the assembled signatures (30) and for delivery of the stitched signatures (32), comprising a gathering path (34) with a conveying means (34) driven by a first drive (40), in particular comprising a controllable electric motor, a stitching station (24) and a delivery station (29), wherein the stitching station (24) comprises a stitching carriage (107) with at least one stitching head (26) and the stitching carriage (107) is moved during the stitching process at the speed of the assembled signatures (30) by a second drive (140), particularly comprising a controllable electric motor, wherein the stitching carriage (107) comprises at least one folder (290) which is associated with the at least one stitching head (26), **characterised in that** the folder (290) is driven by a third drive (275, 206, 207, 210) to carry out a closing movement of the folder (290).

2. Wire stitcher according to claim 1, **characterised in that** the stitching head (26) and the folder (290) are driven by the third drive (275).

3. Wire stitcher according to claim 2, **characterised in that** the stitching head (26) and the folder (290) are each connected to the third drive (275) by means of a transmission, wherein the transmission of the folder (290) comprises a cam mechanism (205), a coupler mechanism (209), a grooved shaft (203), a grooved shaft nut (202) and a clincher pusher (208), wherein the cam mechanism (205) is connected by means of at least one belt (281, 282) to the third drive (275), wherein the grooved shaft (203) is connected by means of the coupler mechanism (209) to the cam mechanism (205), and wherein the clincher pusher (208) is connected by means of the grooved shaft nut (202) to the grooved shaft (203) and is displaceable thereon together with the grooved shaft nut (202) and with the stitching carriage (107).

4. Wire stitcher according to claim 1, **characterised in that** the folder (290) is driven by the third drive (206, 207, 210) and the stitching head is driven by a fourth drive (275).

5. Wire stitcher according to claim 4, **characterised in that** the third drive (206, 207, 210) comprises a controllable electric motor.

6. Wire stitcher according to claim 5, **characterised in that** the third drive (206, 207, 210) comprises a servomotor.

7. Wire stitcher according to claim 4, **characterised in that** the third drive (206, 207, 210) comprises a pneumatic cylinder.

## Revendications

1. Encarteuse-piqueuse (1) destinée à regrouper des feuilles imprimées 14, 16, 18 ; 20), à agrafer des feuilles imprimées regroupées (30) et à évacuer des feuilles imprimées agrafées (32), comprenant un parcours de regroupement (34) avec un moyen de transport (34) entraîné par un premier entraînement (40) doté notamment d'un moteur électrique asservissable, un poste d'agrafage (24) et un poste d'évacuation (29), sachant que le poste d'agrafage (24) présente un chariot d'agrafage (107) pourvu d'au moins une tête d'agrafage (26) et que le chariot d'agrafage (107) est, pendant l'opération d'agrafage, déplacé à la vitesse des feuilles imprimées regroupées (30) par un deuxième entraînement (140) doté notamment d'un moteur électrique asservissable, sachant que le chariot d'agrafage (107) comprend au moins un plioir (290) qui est associé à la tête d'agrafage au moins unique (26), **caractérisée en ce que** le plioir (290) est entraîné par un troisième entraînement (275, 206, 207, 210), afin d'exécuter un mouvement de fermeture du plioir (290).

2. Encarteuse-piqueuse selon la revendication 1, **caractérisée en ce que** la tête d'agrafage (26) et le plioir (290) sont entraînés par le troisième entraînement (275).

3. Encarteuse-piqueuse selon la revendication 2, **caractérisée en ce que** la tête d'agrafage (26) et le plioir (290) sont respectivement reliés par l'intermédiaire d'un mécanisme de transmission au troisième entraînement (275), sachant que le mécanisme de transmission du plioir (290) dispose d'un mécanisme à came (205), d'un mécanisme à bielle (209), d'un arbre rainuré (203), d'un écrou d'arbre rainuré (202) et d'un poussoir de plioir (208), sachant que le mécanisme à came (205) est relié au troisième entraînement (275) au moyen d'au moins une courroie (281, 282), sachant que l'arbre rainure (203) est relié au mécanisme à came (205) au moyen du mécanisme à bielle (209), et sachant que le poussoir de plioir (208) est relié au moyen de l'écrou d'arbre rainuré (202) à l'arbre rainuré (203) et est mobile en translation sur ce dernier conjointement avec l'écrou d'arbre rainure (202) et avec le chariot d'agrafage (107).

4. Encarteuse-piqueuse selon la revendication 1, **caractérisée en ce que** le plioir (290) est entraîné par le troisième entraînement (206, 207, 210) et la tête d'agrafage par un quatrième entraînement (275).

5. Encarteuse-piqueuse selon la revendication 4, **caractérisée en ce que** le troisième entraînement (206, 207, 210) dispose d'un moteur électrique asservissable.

6. Encarteuse-piqueuse selon la revendication 5, **caractérisée en ce que** le troisième entraînement (206, 207, 210) dispose d'un servomoteur.

7. Encarteuse-piqueuse selon la revendication 4, **caractérisée en ce que** le troisième entraînement (206, 207, 210) dispose d'un vérin pneumatique.
